# FASCICULE DE BREVET EUROPEEN

(11) **EP 2 941 673 B1**
(45) Date de publication et mention de la délivrance du brevet: **17.08.2016**
(21) Numéro de dépôt: 14725591.3
(22) Date de dépôt: 21.03.2014
(51) Int. Cl.: G04B 15/08

(54) **DISPOSITIF D'ÉCHAPPEMENT POUR MOUVEMENT D'HORLOGERIE**
HEMMUNGSVORRICHTUNG FÜR EIN UHRWERK
ESCAPEMENT DEVICE FOR A CLOCK MOVEMENT

(30) Priorité: 03.04.2013 CH 711132013
(43) Date de publication de la demande: 11.11.2015
(73) Titulaire: Detra SA, 1028 Préverenges (CH)
(72) Inventeur: MAI Tu Xuan, CH-1024 Ecublens (CH)
(74) Mandataire: Poindron, Cyrille
(86) Numéro de dépôt international: PCT/CH2014/000037
(87) Numéro de publication internationale: WO 2014/161098

(56) Documents cités:
- EP-A1- 1 998 236
- EP-B1- 0 018 796

## Description

La présente invention concerne un dispositif d'échappement pour une pièce d'horlogerie, notamment pour une montre bracelet de type balancier spiral.

On connaît le rôle important de l'échappement dans une montre mécanique qui entretient l'oscillation du balancier spiral et synchronise le mouvement du rouage avec la fréquence de l'oscillateur mécanique.

Pour éviter les problèmes d'usure et de lubrification rencontrés dans les échappements à ancre suisse, le brevet EP 0018796 B1 propose un échappement à entrainement tangentiel. Cet échappement possède une roue d'échappement composée de deux roues dentées superposées (10) et une bascule comportant 2 palettes de verrouillage (20,21), 2 palettes d'impulsion (25,26) et une cheville de plateau (18). La figure 7 du brevet EP 0018796 B1 divulgue une variante avec une roue d'echappement à un niveau.

L'inconvénient de ces échappements est le doublement des éléments fonctionnels par rapport à l'échappement à ancre suisse (roue d'échappement à deux niveaux et/ou double nombre de palettes). L'augmentation de l'inertie de la roue d'échappement à 2 niveaux diminue le rendement et/ou le doublement des palettes complique le réglage final de l'échappement.

Le but de la présente invention est de remédier aux inconvénients mentionnés ci-dessus en proposant un dispositif d'échappement à entraînement tangentiel à deux alternances actives par période d'oscillation du balancier spiral, avec une roue d'échappement à un seul niveau.

A cet effet, le dispositif d'échappement tel que définit dans la revendication 1 possède une roue d'échappement à un seul niveau grâce à l'agencement des positions de repos et des cames. On peut également noter que selon cet agencement, le nombre total des palettes est réduit.
- La figure 1 représente une vue générale d'une forme d'exécution du dispositif d'échappement selon l'invention
- La figure 2 représente le début de dégagement de la première position de repos du dispositif d'échappement de la figure 1.
- La figure 3 représente l'échappement de la figure 1 pendant la phase d'impulsion lorsque le balancier tourne dans le sens horaire.
- La figure 4 représente la fin de la phase d'impulsion lorsque le balancier tourne dans le sens horaire.
- La figure 5 représente le début de dégagement de la deuxième position de repos du dispositif d'échappement de la figure 1.
- La figure 6 représente l'échappement de la figure 1 pendant la phase d'impulsion lorsque le balancier tourne dans le sens anti-horaire.
- La figure 7 représente la fin de la phase d'impulsion lorsque le balancier tourne dans le sens anti-horaire.
- La figure 8 représente les angles α et β vus de l'axe de la roue d'échappement.

La figure 1 représente une vue générale en plan et en coupe partielle d'une forme d'exécution du dispositif d'échappement selon l'invention. Ce dispositif comprend :
- une roue d'échappement 1 entraînée par le barillet à travers les roues de transmission ; cette roue d'échappement tourne autour de l'axe 10 dans le sens anti-horaire.
- une bascule 2 pivotant autour de l'axe 20 et comportant une première came 21 coopérant dans un premier plan avec la roue d'échappement 1 et une deuxième came 22 coopérant dans un deuxième plan avec la cheville 31 du plateau de balancier. La première came 21 possède une première surface de repos 211 de forme concave, une deuxième surface de repos 221 également de forme concave ainsi qu'une surface d'impulsion 222 adjacente à la deuxième surface de repos 221.
- un plateau de balancier 3 pivotant autour de l'axe 30. Ce plateau comporte une cheville 31 et une palette 32 coopérant avec la roue d'échappement 1.

Les figures qui suivent décrivent les principales étapes de fonctionnement du dispositif d'échappement selon invention. La figure 2 représente le début de dégagement de la première position de repos de l'échappement de la figure 1. Dans cette figure la dent 11 de la roue d'échappement s'appuie sur la première surface de repos 211. Pour assurer le verrouillage de la roue d'échappement, la surface 211 est en général de forme concave. Cette surface concave peut être une surface continue ou formée par 2 plans inclinés afin de créer la position de repos d'entrée Re pour l'extrémité de la dent de la roue d'échappement. Le plateau du balancier tournant dans le sens horaire, la cheville 31 vient en contact avec la deuxième came 22 et dégage la bascule 2 de la position de repos Re.

La figure 3 représente l'échappement de la figure 1 pendant la phase d'impulsion lorsque le balancier tourne dans le sens horaire. Dans cette figure, la roue d'échappement, libérée de la position de repos, avance dans le sens anti-horaire sous l'action du couple de barillet et donne l'impulsion mécanique au balancier par l'action de la dent 12 de la roue d'échappement sur la palette 32.

La figure 4 représente la fin de la phase d'impulsion lorsque le balancier tourne dans le sens horaire. Dans cette figure, la dent 12 de la roue d'échappement quitte la palette 32 tandis que l'extrémité de la dent 11 de la roue d'échappement et la deuxième surface de repos 221 se rapprochent.

La figure 5 représente le début de dégagement de la deuxième position de repos de l'échappement de la figure 1. Dans cette figure la dent 11 de la roue d'échappement s'appuie sur la deuxième surface de repos 221. Pour assurer le verrouillage de la roue d'échappement, la surface 221 est également de forme concave et l'extrémité de la dent 11 est verrouillée à la position de repos de sortie Rs. Le plateau du balancier tournant dans le sens anti-horaire, la cheville 31 vient en contact avec la deuxième came 22 et dégage la bascule 2 de la position de repos Rs.

La figure 6 représente l'échappement de la figure 1 pendant la phase d'impulsion lorsque le balancier tourne dans le sens anti-horaire. Dans cette figure, la roue d'échappement, libérée de la position de repos, avance dans le sens anti-horaire sous l'action du couple de barillet et donne l'impulsion mécanique au balancier à travers la came 22 de la bascule 2 par l'action de la dent 11 de la roue d'échappement sur la surface d'impulsion 222.

La figure 7 représente la fin de la phase d'impulsion lorsque le balancier tourne dans le sens anti-horaire. Dans cette figure, la dent 11 de la roue d'échappement quitte la surface d'impulsion 222 tandis que l'extrémité de la dent 15 de la roue d'échappement et la première surface de repos 211 se rapprochent. La dent 15 de la roue d'échappement va être bloquée sur la surface de repos 211 à la position de repos d'entrée Re et le processus recommence

La figure 8 représente l'angle α entre les positions de repos d'entrée et de sortie vu de l'axe de la roue d'échappement ainsi que l'angle β entre la position de repos d'entrée et l'axe de la bascule 2 également vu de l'axe de la roue d'échappement. On constate que dans le cas de l'échappement selon l'invention, l'angle α est plus petit que l'angle β, contrairement au dispositif d'échappement présenté dans le brevet EP 0018796 B1.

On comprendra que diverses modifications et/ou améliorations évidentes pour l'homme du métier peuvent être apportées aux différents modes de réalisation de l'invention décrits dans la présente description sans sortir du cadre de l'invention défini par les revendications annexées.

## Revendications

1. Dispositif d'échappement d'un mouvement d'horlogerie à deux alternances actives entre un plateau de balancier (3) et une roue d'échappement (1), comprenant :
- une bascule (2) comprenant une première came (21) se trouvant dans un premier plan et une bascule (2) comprenant une deuxième came (22) se trouvant dans un deuxième plan,
- des premiers moyens de transmission mécanique (222) et de blocage (211, 221) agissant entre la première came (21) et la roue d'échappement,
- des deuxièmes moyens de transmission mécanique (22,31) agissant entre la deuxième came et le plateau du balancier,
- des troisièmes moyens de transmission mécanique (32) agissant entre la roue d'échappement et le plateau du balancier, dans lequel :
- la première came est apte à bloquer la roue d'échappement à chaque alternance d'oscillation du balancier,
- la première came est apte à recevoir une impulsion mécanique de la roue d'échappement à chaque période d'oscillation du balancier par lesdits premiers moyens de transmission mécanique (222) et apte à transmettre cette impulsion mécanique au balancier par lesdits deuxièmes moyens de transmission mécanique (22,31),
- le plateau du balancier est apte à recevoir une impulsion mécanique de la roue d'échappement à chaque période d'oscillation du balancier par lesdits troisièmes moyens de transmission mécanique (32),
**caractérisé :**
- **en ce que** l'angle α entre les positions de repos d'entrée et de sortie, vu depuis l'axe (10) de la roue d'échappement est plus petit que l'angle β entre la position de repos d'entrée et l'axe (20) de la bascule (2), vu depuis l'axe (10) de la roue d'échappement,
- **en ce qu'**un des premiers moyens de blocage (221) est adjacent au premier moyen de transmission mécanique (222).

2. Dispositif d'échappement selon la revendication 1 **caractérisé en ce que** l'impulsion mécanique transmise directement de la roue d'échappement au plateau du balancier par lesdits troisièmes moyens de transmission mécanique (32) s'effectue juste après la libération de la roue d'échappement de la position de repos d'entrée (Re).

3. Dispositif d'échappement selon la revendication 1 ou selon la revendication 2 **caractérisé en ce que** les surfaces de repos d'entrée et de sortie (211,221) de la première came (21) sont des surfaces concaves.

4. Dispositif d'échappement selon la revendication 1 ou selon la revendication 2, **caractérisé en ce que** les surfaces de repos d'entrée et de sortie (211,221) de la première came (21) sont formées par 2 plans inclinés.

5. Pièce d'horlogerie munie d'un dispositif d'échappement selon une des revendications précédentes.

## Patentansprüche

1. Hemmungsvorrichtung für Uhrwerke mit zwei aktiven Halbschwingungen zwischen einer Unruhrolle (3) und einem Hemmungsrad (1), die Folgendes umfasst:
- eine Wippe (2), die eine erste Kurvenscheibe (21), die sich in einer ersten Ebene befindet, und eine zweite Kurvenscheibe (22) umfasst, die sich in einer zweiten Ebene befindet,
- erste Mittel (222) zur mechanischen Übertragung und Sperre (211, 221), die zwischen der ersten Kurvenscheibe (21) und dem Hemmungsrad wirken,
- zweite Mittel (22, 31) zur mechanischen Übertragung, die zwischen der zweiten Kurvenscheibe und der Unruhrolle wirken,
- dritte Mittel (32) zur mechanischen Übertragung, die zwischen dem Hemmungsrad und der Unruhrolle wirken,
wobei:
- die erste Kurvenscheibe geeignet ist, das Hemmungsrad bei jeder Halbschwingung der Unruh zu sperren,
- die erste Kurvenscheibe geeignet ist, bei jeder Schwingungsperiode der Unruh durch die ersten Mittel (222) zur mechanischen Übertragung einen mechanischen Impuls von dem Hemmungsrad zu empfangen, und geeignet ist, diesen mechanischen Impuls durch die zweiten Mittel (22, 31) zur mechanischen Übertragung auf die Unruh zu übertragen,
- die Unruhrolle geeignet ist, bei jeder Schwingungsperiode der Unruh durch die dritten Mittel (32) zur mechanischen Übertragung einen mechanischen Impuls von dem Hemmungsrad zu empfangen,
**dadurch gekennzeichnet:**
- **dass** der Winkel α zwischen der Eingangs- und der Ausgangsruhestellung von der Achse (10) des Hemmungsrads aus betrachtet kleiner ist als der Winkel β zwischen der Eingangsruheposition und der Achse (20) der Wippe (2) von der Achse (10) des Hemmungsrads aus betrachtet,
- **dass** eines von den ersten Sperrmitteln (221) dem ersten Mittel (222) zur mechanischen Übertragung benachbart ist.

2. Hemmungsvorrichtung nach Anspruch 1, **dadurch gekennzeichnet, dass** der mechanische Impuls, der durch die dritten Mittel (32) zur mechanischen Übertragung direkt von dem Hemmungsrad auf die Unruhrolle übertragen wird, unmittelbar nach der Befreiung des Hemmungsrads aus der Eingangsruheposition (Re) erfolgt.

3. Hemmungsvorrichtung nach Anspruch 1 oder nach Anspruch 2, **dadurch gekennzeichnet, dass** die Eingangs- und die Ausgangsruhefläche (211, 221) der ersten Kurvenscheibe (21) konkave Flächen sind.

4. Hemmungsvorrichtung nach Anspruch 1 oder nach Anspruch 2, **dadurch gekennzeichnet, dass** die Eingangs- und die Ausgangsruhefläche (211, 221) der ersten Kurvenscheibe (21) durch zwei geneigte Ebenen gebildet sind.

5. Uhr, die mit einer Hemmungsvorrichtung nach einem der vorhergehenden Ansprüche versehen ist.

## Claims

1. An escapement device for a clockwork movement with two active alternations between a balance roller (3) and an escape wheel (1), comprising:
- a rocker (2) comprising a first cam (21) located in a first plane, and a second cam (22) located in a second plane,
- first mechanical transmission means (222) and blocking means (211, 221) acting between the first cam (21) and the escape wheel,
- second mechanical transmission means (22, 31) acting between the second cam and the balance roller,
- third mechanical transmission means (32) acting between the escape wheel and the balance roller,
wherein:
- the first cam is capable of blocking the escape wheel at each alternation of oscillation of the balance wheel,
- the first cam is able to receive a mechanical impulse from the escape wheel at each period of oscillation of the balance wheel by said first mechanical transmission means (222) and capable of transmitting this mechanical impulse to the balance wheel by said second mechanical transmission means (22, 31),
- the balance roller is capable of receiving a mechanical impulse from the escape wheel at each period of oscillation of the balance wheel by said third mechanical transmission means (32),
**characterized:**
- **in that** the angle α between the input and output resting positions, seen from the axis (10) of the escape wheel, is smaller than the angle β between the input resting position and the axis (20) of the rocker (2), seen from the axis (10) of the escape wheel,
- **in that** one of the first blocage means (221) is adjacent to the first mechanical transmission means (222).

2. The escapement device according to claim 1, **characterized in that** the mechanical impulse passing directly from the escape wheel to the balance roller by said third mechanical transmission means (32) occurs immediately after the release of the escape wheel from the input resting position (Re).

3. Escapement device according to claim 1 or according to claim 2, **characterized in that** the input and output resting surfaces (211, 221) of the first cam (21) are concave surfaces.

4. The escapement device according to claim 1 or according to claim 2, **characterized in that** the input and output resting surfaces (211, 221) of the first cam (21) are formed by 2 inclined planes.

5. A timepiece equipped with an escapement device according to one of the preceding claims.
